# EUROPÄISCHE PATENTSCHRIFT

(11) **EP 0 038 870 B1**
(45) Veröffentlichungstag und Bekanntmachung des Hinweises auf die Patenterteilung: **07.03.1984**
(21) Anmeldenummer: 80102890.3
(22) Anmeldetag: 23.05.1980
(51) Int. Cl.: D06C 7/00, D06C 29/00, D06B 19/00

(54) **Verfahren zur Wärmebehandlung textiler Warenbahnen**
Method for thermally treating textile sheet-like materials
Procédé de traitement thermique de matières textiles en bandes

(30) Priorität: 28.04.1980 DE 3016365
(43) Veröffentlichungstag der Anmeldung: 04.11.1981
(73) Patentinhaber: Kurt Ehemann Spezialmaschinenfabrik GmbH & Co. KG, D-2870 Delmenhorst (DE)
(72) Erfinder: Ehemann, Gero, D-2831 Gross Ippener (DE)
(74) Vertreter: Kern, Wolfgang, Dipl.-Ing.

## Beschreibung

Die Erfindung betrifft ein Verfahren zur Wärmebehandlung textiler Warenbahnen, insbesondere von Strickware, auf Ausrüstmaschinen.

Bei der Behandlung von textilen Warenbahnen beim Durchlaufen von Ausrüstmaschinen werden die Warenbahnen durch Dampf- und/oder Temperatureinwirkung erhitzt. In den Fällen, in denen in dieser Weise beispielsweise Strickware, die mit Ripprändern versehen ist, behandelt wird, leiden Elastizität und Sprungkraft solcher Ränder unter der Wärmeeinwirkung, und zwar insbesondere dann, wenn die Strickware bzw. deren Rippränder aus Fasern mit einem niedrigen Schmelzpunkt wie beispielsweise Acryl oder Acrylgemischen besteht.

Zur Vermeidung dieser nachteiligen Eigenschaftsänderung der Fasern im Bereich der Rippränder ist es bereits bekannt, mechanische Abdeckungen in Form von Abdeckstoffen oder Platten auf Spannrahmen oder anderen Fliessbandanlagen zu verwenden. Solche mechanischen Abdeckungen sind jedoch relativ aufwendig und teuer, komplizieren also sowohl die Maschinenkonstruktion als auch deren Betrieb.

Die Aufgabe der Erfindung besteht deshalb darin, den Schutz bestimmter Bereiche textiler Warenbahnen vor Dampf- und Wärmeeinwirkung bei deren Behandlung auf Ausrüstmaschinen auf erheblich billigere Weise zu bewirken und in diesem Zusammenhang das Verfahren so zu gestalten, dass bei dieser Schutzwirkung vor Dampf- und Wärmeeinfluss auf mechanische Abdeckelemente verzichtet werden kann.

Diese Aufgabe wird erfindungsgemäss in vorteilhafter Weise dadurch gelöst, dass die textile Warenbahn in den Bereichen, in denen sie währen der Wärmebehandlung vor zu starker Wärme-und/oder Dampfeinwirkung geschützt werden soll, durch Einwirkung eines Kälte- und/oder Kühlmittels auf eine Temperatur abgekühlt wird, die so tief gewählt ist, dass die Warenbahn sich während der anschliessenden Wärmebehandlung nur wieder auf die Temperatur erwärmt, die für die textile Warenbahn unschädlich ist.

Durch eine Abkühlung derjenigen Bereiche der textilen Warenbahnen, die besonders temperaturempfindlich sind, so beispielsweise der Rippränder bei Strickware, wird demnach vermieden, dass sich diese Bereiche während der nachfolgenden Wärmebehandlung so stark erwärmen, dass es zu den bisher beobachteten nachteiligen Eigenschaftsänderungen der Fasern kommt.

Zu diesem Zweck kann gemäss einer vorteilhaften Ausgestaltung des erfindungsgemässen Verfahrens die Abkühlung der Warenbahn so intensiv vorgenommen werden, dass die Warenbahn in dem genannten Bereich gewissermassen eingefroren wird. Dieses Einfrieren lässt sich gemäss einer weiteren vorteilhaften Verfahrensvariante mit Flüssigstickstoff durchführen, der auf die genannten Bereiche der Warenbahn gesprüht wird. Anstelle dieses Kältemittels sind aber auch alle anderen geeigneten Kühl- und Kältemittel gasförmiger und/oder flüssiger Art anwendbar, falls sie die gewünschte Temperaturerniedrigung der Warenbahn in der gewünschten Zeit bewirken und die Warenbahn chemisch nicht in nachteiliger Weise beeinflussen.

In den Unteransprüchen sind noch weitere vorteilhafte Ausgestaltungen des erfindungsgemässen Verfahrens, das sich im übrigen in allen Bereichen der Thermobehandlung anwenden lässt, gekennzeichnet.

Das erfindungsgemässe Verfahren wird anhand einer Zeichnungsfigur näher erläutert, die in Draufsicht eine Strickwarenbahn zeigt, bestehend aus in Bahnlängsrichtung hintereinander angeordneten und aneinander befestigten Strickwarenkörperteilen, die je mit einem Ripprand versehen sind.

Die an den Nähten 4 aneinandergereihten Körperteile 2 der Strickwarenbahn 1 werden von einem nicht gezeigten Transportband in Richtung des Pfeils A in die Wärmebehandlungszone der Ausrüstmaschine gefördert und dort mit Dampf und/oder Heissluft behandelt und ganz allgemein auf bekannte Thermobehandlungstemperaturen erhitzt. Damit sich diese Erwärmung nicht nachteilig auf die Spannkraft und Elastizität der Fasern der Rippränder 3 der Körperteile auswirkt, die beispielsweise aus Acryl bestehen, und dadurch die elastische Verformbarkeit dieses Teils der Strickware verlorengehen lässt, werden die Rippränder vor Beginn der Wärmebehandlung mit Hilfe von Flüssigstickstoff, der auf sie aufgespritzt wird, so stark abgekühlt, dass sie gewissermassen einfrieren und eine Temperatur erhalten, die bewirkt, dass bei der nachfolgenden Wärmebehandlung die Rippränder sich nur bis zu einem für die gewünschten Fasereigenschaften unschädlichen Mass wieder erwärmen, so gewissermassen wieder auftauen.

Das Aufdüsen oder Aufspritzen des Flüssigstickstoffes, der auch durch ein anderes geeignetes Kälte- oder Kühlmittel flüssiger oder gasförmiger Art ersetzt werden könnte, geschieht mit an sich bekannten Vorrichtungen in der Weise, dass im wesentlichen nur der Ripprand allein in der beschriebenen Weise stark abgekühlt wird. Dabei tritt allerdings zwischen den an die Rippränder angrenzenden Strickwarenbereichen und den Ripprändern selbst kein abruptes Temperaturgefälle, sondern ein allmählicher Temperaturübergang auf, dessen Ausmass eine Frage der Genauigkeit der Dosierung des Flüssigstickstoffes ist, die mit bekannten Mitteln beherrschbar ist.

Eine solche Kältebehandlung von Bereichen der Strickwarenbahn lässt sich innerhalb des gesamten Behandlungsverfahrens auch mehrfach wiederholen, falls dies zum Schutze wärmeempfindlicher Strickwarenbereiche erforderlich sein sollte.

## Patentansprüche

1. Verfahren zur Wärmebehandlung textiler Warenbahnen, insbesondere von Strickware, auf Ausrüstmaschinen, dadurch gekennzeichneit, dass die textile Warenbahn in den Bereichen, in denen sie während der Wärmebehandlung vor zu starker Wärme- und/oder Dampfeinwirkung geschützt werden soll, durch Einwirkung eines Kälte- und/oder Kühlmittels auf eine Temperatur abgekühlt wird, die so tief gewählt ist, dass die Warenbahn sich während der anschliessenden Wärmebehandlung nur wieder auf die Temperatur erwärmt, die für die textile Warenbahn unschädlich ist.

2. Verfahren nach Anspruch 1, dadurch gekennzeichnet, dass die textile Warenbahn durch das Abkühlen eingefroren wird.

3. Verfahren nach den Ansprüchen 1 und 2, dadurch gekennzeichnet, dass zum Abkühlen der textilen Warenbahn Flüssigstickstoff verwendet wird.

4. Verfahren nach einem der Ansprüche 1 bis 3, dadurch gekennzeichnet, dass das Kühl- und/oder Kältemittel im gasförmigen und/oderflüssigen Zustand gezielt auf den zu behandelten Bereich der Warenbahn aufgebracht wird.

5. Verfahren nach einem der Ansprüche 1 bis 4, dadurch gekennzeichnet, dass die Rippränder von Strickware durch Einfrieren vor zu starker Erwärmung beim Durchlaufen der Ausrüstmaschine geschützt werden.

6. Verfahren nach einem der Ansprüche 1 bis 5, dadurch gekennzeichnet, dass die textile Warenbahn in dem aus Fasern mit niedrigem Schmelzpunkt, wie Acryl oder Acrylgemische, bestehenden Bereichen durch Einfrieren vor zu starker Erwärmung geschützt wird.

7. Verfahren nach einem der Ansprüche 1 bis 6, dadurch gekennzeichnet, dass die textile Warenbahn zur Erhaltung der Elastizität und Sprungkraft der textilen Fasern durch Einfrieren vor zu starker Erwärmung geschützt wird.

## Revendications

1. Procédé de traitement thermique de matières textiles en bandes, notamment d'articles tricotés, sur des machines d'apprêt, caractérisé en ce que, dans les zones dans lesquelles la matière textile en bande doit être protégée pendant le traitement contre l'action d'une température trop élevée et/ou de la vapeur, on la refroidit par l'effet d'un milieu froid ou réfrigérant à une température qu'on a choisie assez basse pour que pendant le traitement thermique subséquent elle ne se réchauffe qu'à une température qui ne soit pas dommageable pour elle.

2. Procédé suivant la revendication 1, caractérisé en ce que la bande textile est congelée par la réfrigération.

3. Procédé suivant les revendications 1 et 2, caractérisé en ce que, pour refroidir la bande de matière textile, on utilise de l'azote liquide.

4. Procédé suivant l'une des revendications 1 à 3, caractérisé en ce que le milieu de réfrigération et/ou de refroidissement est rapporté sur le domaine à traiter de la bande à l'état gazeux et/ou liquide.

5. Procédé suivant l'une des revendications 1 à 4, caractérisé en ce qu'on protège par congélation les bords des collerettes plissées d'un article tricoté contre un trop fort échauffement lors de leur passage dans la machine d'apprêt.

6. Procédé suivant l'une des revendications 1 à 5, caractérisé en ce qu'on protège par congélation contre un trop fort échauffement la bande de matière textile dans les zones constituées par des fibres à bas point de fusion, telles que les fibres acryliques ou leurs mélanges.

7. Procédé suivant l'une des revendications 1 à 6, caractérisé en ce qu'on protège la matière textile en bande par congélation contre un trop fort échauffement, en vue de conserver l'élasticité et la nervosité des fibres.

## Claims

1. Method for thermally treating textile sheet-like materials, especially knit-fabric, on finishing machines, characterized in that the textile sheet-like material is in the regions in which it is to be protected during heat treatment from too intense an influence of heat and/or steam, cooled under the influence of a chilling or colling agent to a temperature selected to be so low that the sheet-like material during the subsequent heat treatment is only still preheated to a temperature that is not detrimental to the textile sheet-like material.

2. Method according to claim 1, characterized in that the textile sheet-like material is frozen by means of cooling.

3. Method according to claims 1 and 2, characterized in that liquid nitrogen is used for cooling the textile sheet-like material.

4. Method according to one of the claims 1 to 3, characterized in that the cooling of chilling agent is applied in a gaseous and/or liquid state onto the region of the sheet-like material to be treated.

5. Method according to one of the claims 1 to 4, characterized in that the ribbed edges of the knit-fabric are protected by means of freezing from being heated too much during the run through the finishing machine.

6. Method according to one of the claims 1 to 5, characterized in that the textile sheet-like material is protected by means of freezing from being heated too much in the regions consisting of fibres having a low melting point, such as acryl or acrylic blends.

7. Method according to one of the claims 1 to 6, characterized in that the textile sheet-like material is protected by means of freezing from being heated too much in order to retain the elasticity and springiness of the textile fibres.
